# EUROPÄISCHE PATENTSCHRIFT

(11) **EP 0 224 851 B1**
(45) Veröffentlichungstag und Bekanntmachung des Hinweises auf die Patenterteilung: **18.10.1989**
(21) Anmeldenummer: 86116354.1
(22) Anmeldetag: 25.11.1986
(51) Int. Cl.: C25D 17/12, C23F 13/00, C25B 11/10

(54) **Elektrode für elektrochemische Verfahren**
Electrode for electrochemical processes
Electrode pour procédés électrochimiques

(30) Priorität: 27.11.1985 DE 3541845
(43) Veröffentlichungstag der Anmeldung: 10.06.1987
(73) Patentinhaber: Heraeus Elektroden GmbH, D-6450 Hanau/Main (DE)
(72) Erfinder: Koch, Reinhard, D-6463 Freigericht 3 (DE); Simon, Heinrich, D-6456 Langenselbold (DE); Körbitz, Albrecht, D-6454 Bruchköbel (DE); Krebs, Helmut, D-6463 Freigericht 4 (DE)
(74) Vertreter: Heinen, Gerhard, Dr.

(56) Entgegenhaltungen:
- EP-A- 0 132 029
- GB-A- 1 468 670
- GB-A- 2 114 158
- US-A- 4 256 810
- US-A- 4 486 288
- US-A- 4 526 666
- US-A- 4 544 464
- PATENT ABSTRACTS OF JAPAN, unexamined applications, C Feld, vol. 7, no. 268, 30. November 1983, THE PATENT OFFICE JAPANESE GOVERNMENT, p. 31 C 197

## Beschreibung

Die Erfindung betrifft eine rohrförmige Elektrode für elektrolytische Verfahren, insbesondere Anode für galvanische Verfahren oder kathodischen Korrosionsschutz, mit einem Stromleiter aus einem elektrisch gut leitenden Werkstoff, der von einem rohrförmigen Ventilmetallkörper umhüllt ist, der elektrisch leitend mit dem Stromleiter verbunden ist und dessen dem Stromleiter abgekehrte Oberläche mit einer Auflage aus elektrokatalytischem Werkstoff versehen ist.

Es ist bekannt, bei elektrolytischen Prozessen, welche ein Edelmetall der Platin-Gruppe als elektrochemisch aktives Elektrodenmaterial benötigen, dieses zwecks sparsamer Verwendung auf einen Träger aus Ventilmetall aufzubringen; solche Ventilmetalle besitzen bei anodischer Schaltung eine weitgehende Sperrwirkung, wonach der Stromübergang in den Elektrolyten nur an den Stellen erfolgt, an denen der Edelmetallüberzug auf dem Träger aufliegt. Da Ventilmetalle einen verhältnismäßig hohen elektrischen Widerstand aufweisen, wurde bereits mehrfach vorgeschlagen, die Funktion der Stromzufuhr der Elektrode soweit wie möglich aus dem Material des Trägers herauszulagern und die Stromzufuhr zum Träger so nahe wie möglich an die Austrittsstelle im Elektrolyten über Material hoher elektrischer Leitfähigkeit zu führen. So beschreibt die DE-PS 913 768 Elektroden aus Kombinationen von Tantal als Ventilmetall mit Metallen von hohem elektrischen Leitvermögen, in denen das Tantal nur eine verhältnismäßig dünne Oberflächenschicht bildet. Derartige Kombinationen bestehen aus einem mit einer geschlossenen, dünnen Schicht Tantal oder Tantal-Legierung überzogenen Grundkörper aus elektrisch gut leitendem Metall, wie z.B. Silber, Kupfer oder Aluminium. Für Prozesse, die als wirksame Elektrodenfläche Platin erfordern, wird die Tantalschicht mit einer dünnen Schicht Platin überzogen oder mit einem dünnen Platindraht gegebenenfalls in Form einer Spirale umwickelt.

Weiterhin beschreibt die AT-PS 212 284 den Einsatz von Titan als Ventilmetall, welches gegenüber Tantal einen etwa viermal höheren elektrischen, spezifischen Widerstandswert besitzt. Um eine möglichst günstige Energieausbeute zu erzielen, soll ein Trägerkörper aus einem Kern von Kupfer, Silber oder Aluminium eingesetzt werden, welcher mit einer Titanschicht oder einem stärkeren Titanmantel überzogen ist. Durch die Ummantelung wird der leitfähige Kern gegen die Einwirkung des Elektrolyten abgeschirmt und gleichzeitig der Stromweg durch das elektrisch schlecht leitende Titan in den Elektrolyten über die kürzeste Entfernung senkrecht zur Zuleitungsrichtung erzielt. Auf dem Träger befindet sich in Form eines geschlossenen oder unterbrochenen Überzuges oder in Form einer Spirale von Band oder Draht der elektrokatalytisch wirksame Elektrodenwerkstoff aus Platin oder einem Platinmetall.

Aus der US-PS 1 970 804 ist weiterhin eine Elektrode für die Chlorelektrolyse bekannt, bei der auf einem Kupferkern eine Umhüllung aus einem Ventilmetall aufgebracht ist. Ventilmetallkörper und Kern sind miteinander durch eine Schmelzverbindung, Plattierverfahren oder Spritzverfahren, elektrisch leitend und mechanisch fest miteinander verbunden. Neben einer optimalen Stromzuleitung soll die üblicherweise vorliegende Sperrwirkung des Ventilmetalls eliminiert werden.

Es ist somit bekannt, die als Trägermaterial für Elektroden eingesetzten Ventilmetalle mit ihrer verhältnismäßig schlechten elektrischen Leitfähigkeit durch Stromleiter als Kernmaterial zu ergänzen, wobei die Stromleiter gegen die Einwirkung des Elektrolyten durch den sie umgebenden Ventilmetallkörper abgeschirmt sind. Als nachteilig erweist es sich dabei insbesondere, daß die Ventilmetalle aufgrund ihres verhältnismäßig hohen Preises stets nur eine verhältnismäßig dünne Ummantelung für einen massiven Kernleiter bilden, wobei die Ausmaße des massiv ausgeführten Kernleiters durch die erforderlichen Elektrodenabmessungen vorgegeben sind. Dies führt insbesondere bei großformatigen Elektroden zu einem für die eigentliche Stromleitung überdimensionierten Stromleiterquerschnitt und zu einem verhältnismäßig hohen Gewicht aufgrund der Massivität des Kernleiters.

Die Erfindung stellt sich die Aufgabe, eine Elektrode hoher Stabilität in Leichtbauweise mit einem für die praktischen Bedürfnisse ausreichend dimensionierten Stromleiter aufzubauen, welcher zur Stromversorgung eines als Hüllkörper ausgeführten Ventilmetallkörpers dient, dessen Ausmaße vom Format des Stromleiters völlig unabhängig ist. Ferner sollen Elektroden als Einzelelemente auf einfache Weise zu größeren Elektrodeneinheiten zusammenzusetzen sein.

Die Aufgabe wird dadurch gelöst, daß die elektrisch leitende Verbindung zwischen Stromleiter und Ventilmetallkörper über wenigstens zwei im Abstand zueinander angeordnete Verbundkörper erfolgt, wobei jeder Verbundkörper einen Bereich aus Ventilmetall und einen Bereich aus Kupfer, Aluminium oder einer Legierung auf der Basis eines dieser Metalle aufweist und daß der Ventilmetall-Bereich mit dem Ventilmetallkörper und der Bereich aus Kupfer, Aluminium oder der Legierung den Strornleiter ringförmig umschließt und mit dem Stromleiter elektrisch leitend und mechanisch fest verbunden sind.

In einer bevorzugten Ausführungsform ist der Verbundkörper durch eine Schweißverbindung mit dem Ventilmetallkörper verbunden, während er mit dem von ihm ringförmig umschlossenen Bereich des Stromleiters eine Löt-, Schraub- oder Preßverbindung bildet. Der aus dem Ventilmetall bestehende Bereich des Verbundkörpers umschließt in Form eines Hohlzylinders den ringförmigen Bereich aus Kupfer, Aluminium oder einer Legierung auf der Basis eines dieser Metalle.

Als vorteilhaft erweist sich die einfache Herstellung durch Aufschieben und anschließende Verschweißung des Ventilmetallkörpers auf dem mit Verbundkörpern versehenen Stromleiter. Aufgrund der Leichtbauweise wird eine hohe Stabilität auch beim Zusammenbau zu größeren Elektrodeneinheiten aus mehreren Elektrodenelementen erzielt.

Im folgenden ist der Gegenstand der Erfindung anhand der Figuren 1a, 1 b und 2 näher erläutert.

Figur 1 a zeigt eine erfindungsgemäße Elektrode in Längsschnitt, Figur 1 b die gleiche Elektrode in einem perspektivischen Aufriß. Figur 2 zeigt eine Elektrode mit doppeltem elektrischem Anschluß.

Gemäß Figur 1 a befindet sich der aus einem Werkstoff guter elektrischer Leitfähigkeit bestehende Stromleiter 1 in einem gegenüber dem Außenraum abgeschlossenen zylindersymmetrischen Ventilmetallkörper 2, welcher koaxial zum Stromleiter 1 angeordnet ist. Die Achse des Stromleiters ist mit 3 bezeichnet.

Da der Innendurchmesser des Ventilmetallkörpers größer ist als die Ausdehnung des Stromleiters 1 wird die elektrische Verbindung zwischen dem Stromleiter 1 und dem Ventilmetallkörper 2 durch Verbundkörper 4 hergestellt, welche in Abständen auf dem Stromleiter 1 angeordnet sind und mit dem Ventilmetallkörper eine Schweißverbindung 7 bilden. Die Abstände der Verbundkörper zueinander werden dabei so gewählt, daß bei üblicher Strombelastung die Jouleschen Wärmeverluste in dem Ventilmetallkörper 2 einen vorgegebenen Wert nicht überschreiten; es handelt sich somit um einen Kompromiß zwischen einer möglichst geringen Anzahl von Verbundkörpern und einer möglichst großen Energieausbeute der Elektrode.

Die Verbundkörper 4 besitzen eine ringförmige Struktur, wobei der innere Bereich 6 der Ringe aus Kupfer, Aluminium oder einer Legierung auf der Basis eines dieser Metalle besteht und von einem Bereich 5 aus Ventilmetall mantelförmig umgeben ist. Der aus Ventilmetall bestehende Bereich 5 ist durch Strangpressen, Schrumpfung, Plattierung oder thermische Verfahren auf den elektrisch gut leitenden Bereich aufgebracht; vorzugsweise wird Strangpressen eingesetzt. In der Praxis übliche Elektroden in Stabform werden mit einem Strom gespeist, welcher im Bereich von 5 bis 100 A/dm² aktive Anodenfläche liegt. Bei einem Innendurchmesser des Ventilmetallkörpers 2 von beispielsweise 23 mm ergibt sich aus konstruktiven Gründen eine Ringbreite des Verbundkörpers 4 von 15 mm. Der Stromleiter 1 ist zylindrisch ausgebildet und weist einen Durchmesser von 12 mm auf, wobei seine Länge geringer ist als die Gesamtlänge des Ventilmetallkörpers 2. Als Werkstoff für den Stromleiter 1 wird Kupfer oder eine Kupfer-Legierung eingesetzt, während der Werkstoff des Ventilmetallkörpers 2 bzw. des Ventilmetall-Bereichs 5 des Verbundkörpers 4 aus Titan besteht.

Der Stromleiter 1 ist kürzer als der Ventilmetallkörper 2, da das becherförmige Ende 10 des Ventilmetallkörpers 2 von einem Verbundkörper 4 mit Strom versorgt wird, welcher sich in einem vorgegebenen Abstand zu dem Ende befindet. An seinem anderen Ende ist der Stromleiter 1 mit dem letzten Verbundkörper und einer Buchse 12 mechanisch und elektrisch leitend fest verbunden.

Die Buchse 12 weist den gleichen prinzipiellen Aufbau auf wie die übrigen Verbundkörper 4, so daß die Mantelfläche 13 ebenfalls aus dem Material des Ventilmetallkörpers besteht. Die aus dem oberen Ende des Ventilmetallkörpers 2 herausragende Buchse 12 ist irr. Bereich ihrer Mantelfläche 13 mit dem oberen Rand des Ventilmetallkörpers 2 verschweißt. Das hinausragende Ende der Buchse 12 ist in einer Aussparung l4einesAnschlußteils 15untergebracht und im Randbereich der Aussparung mit diesem verschweißt.

Zur besseren Übersicht wurden in Figur 1 a nur wenige Segmente der erfindungsgemäßen Elektrode dargestellt. In der Praxis betragen die Abstände zwischen den Verbundkörpern 200 bis 1000 mm, wobei zwischen dem becherförmigen Ende 10 und dem nächsten Verbundkörper 4 der Abstand entsprechend verringert ist.

In einer weiteren erfindungsgemäßen Ausführungsform ist es möglich, zwei oder mehrere Teilelektroden, die an ihren Enden jeweils ein Verbindungselement in Form eines Verbundkörpers aufweisen miteinander zu verbinden. So kann beispielsweise gemäß Figur 1 a eine Teilelektrode mit einem Verbindungselement 19 versehen sein, welches seinerseits in Richtung der Achse 3 des Stromleiters 1 ein Gewindeloch zur Aufnahme der anderen Teilelektrode, die mit einem Gewindebolzen im Verbindungselement 18 ausgebildet ist, verschraubt werden. Nach dem Verschrauben werden die beiden Verbindungselemente 18, 19 jeweils an ihren angrenzenden Flächen durch eine umlaufende Schweißnaht miteinander verbunden, um somit die Verbindungszone gegen Eintritt des Elektrolyten abzuschirmen.

Mit Hilfe solcher Elemente ist es auch möglich, aus zwei jeweils geraden Teilelektroden und einem U-förmigen Mittelstück eine Elektrode mit Doppelanschluß aufzubauen, wie sie anhand Figur 2 näher erläutert ist.

Figur 1b zeigt in einer perspektivischen Darstellung die erfindungsgemäße Elektrode, wobei zur besseren Verständlichkeit der Ventilmetallkörper nur teilweise dargestellt wurde. Gemäß dieser Figur ist der Stromleiter 1 mit vier Verbundkörpern 4 versehen, welche in regelmäßigen Abständen zueinander angeordnet sind. Dabei versorgt jeder Verbundkörper 4 jeweils einen Mantelbereich des Ventilmetallkörpers 2, dessen Länge den jeweiligen Abständen der Verbundkörper 4 entspricht. Zwischen dem becherförmigen Ende 10 des Ventilmetallkörpers 2 und dem benachbarten Verbundkörper ist die Länge des zu versorgenden Teilstückes entsprechend halb so lang wie der Abstand zwischen den Verbundkörpern. Am anderen Ende des Stromleiters 1 ist die aufgelötete Buchse 12 erkennbar, deren äußere Mantelfläche 13 mit dem oberen Rand des Ventilmetallkörpers 2 rundum verschweißt ist. Der Ventilmetallkörper 2 ist an den für die Verschweißung vorgesehenen Punkten zwischen Verbundkörper 4 und Ventilmetallkörper 2 mit jeweils wenigstens einer Öffnung 16 versehen, um eine exakte Positionierung der Verbundkörper 4 innerhalb des Ventilmetallkörpers 2 zu ermöglichen. Nach dem jeweiligen Schweißvorgang liegen im Bereich dieser Öffnungen jeweils hermetisch dichte Schweißverbindungen 7 zwischen den Verbundkörpern 4 und dem Ventilkörper 2 vor, so daß der Stromleiter 1 gegen jeglichen Angriff des Elektrolyten abgeschirmt ist. Der Ventilmetallkörper 2 dient als Träger des hier nicht näher dargestellten elektrokatalytischen Elektrodenmaterials beispielsweise Platin bzw. eines Metalls der Platin-Gruppe.

In Figur 2 ist eine U-förmige Elektrode mit zwei Stromanschlüssen 20 dargestellt, woraus sich eine erhöhte Belastbarkeit ergibt. Die beiden Teilelektroden weisen jeweils im Bereich ihrer beiden oberen Verbundkörper 4 den gleichen prinzipiellen Aufbau auf wie die in Figur 1a, 1b beschriebene Elektrode. Der im mittleren, U-förmigen Bereich angeordnete Verbundkörper 4' ist jedoch durch flexible, der Rohrachse folgende Stromleiter 1' mit dem Stromleiter 1 der beiden Teilelektroden mit Hilfe der in Figur 1 a erläuterten Verbindungselemente verbunden. Mit Hilfe der in Figur 2 dargestellten Anordnung ist es möglich, auf engem Raum eine verhältnismäßig große elektrochemisch aktive Fläche zu bilden. Als Material für den flexiblen Stromleiter wird vorzugsweise ein ummanteltes flexibles Kupfer-Kabel eingesetzt.

Der Gegenstand der Erfindung wird vorzugsweise in Hartverchromungsanlagen eingesetzt, wobei das aufzubringende Material im Elektrolyten gelöst ist.

Weiterhin ist es möglich den Gegenstand der Erfindung als Gegenelektrode für den kathodischen Korrosionsschutz von Schiffen, Tanks, Rohrleitungen und Bohrtürmen einzusetzen.

## Patentansprüche

1. Rohrförmige Elektrode für elektrolytische Verfahren, insbesondere Anode für galvanische Verfahren oder kathodischen Korrosionsschutz, mit einem Stromleiter aus einem elektrisch gut leitenden Werkstoff, der von einem rohrförmigen Ventilmetallkörper umhüllt ist, der elektrisch leitend mit dem Stromleiter verbunden ist und dessen dem Stromleiter abgekehrte Oberfläche mit einer Auflage aus elektrokatalytischem Werkstoff versehen ist, dadurch gekennzeichnet, daß die elektrisch leitende Verbindung zwischen Stromleiter (1) und Ventilmetallkörper (2) über wenigstens zwei im Abstand zueinander angeordnete Verbundkörper (4) erfolgt, wobei jeder Verbundkörper (4) einen Bereich (5) aus Ventilmetall und einen Bereich (6) aus Kupfer, Aluminium oder einer Legierung auf derBasis eines dieser Metalle aufweist und daß der Ventilmetall-Bereich (5) mit dem Ventilmetallkörper (2) und der Bereich (6) aus Kupfer, Aluminium oder der Legierung den Stromleiter (1) ringförmig umschließt und mit dem Stromleiter (1) elektrisch leitend und mechanisch fest verbunden sind.

2. Elektrode nach Anspruch 1, dadurch gekennzeichnet, daß der Ventilmetall-Bereich (5) des Verbundkörpers (4) mit dem Ventilmetallkörper (2) durch eine Schmelzverbindung (7) verbunden ist.

3. Elektrode nach Anspruch 1 oder 2, dadurch gekennzeichnet, daß der aus Kupfer, Aluminium oder der Legierung bestehende Bereich (6) des Verbundkörpers (4) wenigstens eine Ausnehmung (8) zur Aufnahme des Stromleiters (1) enthält.

4. Elektrode nach Anspruch 3, dadurch gekennzeichnet, daß der aus Ventilmetall bestehende Bereich (5) des Verbundkörpers (4) auf den Bereich (6) aus Kupfer, Aluminium oder der Legierung aufgebracht ist.

5. Elektrode nach Anspruch 4, dadurch gekennzeichnet, daß der aus Kupfer, Aluminium oder der Legierung bestehende Bereich (6) des Verbundkörpers (4) von dem Bereich (5) aus Ventilmetall mantelförmig umschlossen ist.

6. Elektrode nach einem oder mehreren der vorhergehenden Ansprüche, dadurch gekennzeichnet, daß das Ventilmetall aus Titan, Tantal, Niob oder einer Legierung auf der Basis eines dieser Metalle besteht.

## Claims

1. A tubular electrode for electrolytic processes, in particular an anode for galvanic processes or cathodic anticorrosive protection, comprising a conductor of a material of good electrical conductivity, which is ensheathed by a tubular valve metal element which is connected to the conductor in an electrically conductive manner and whose surface facing away from the conductor is provided with a coating of electrocatalytic material, characterized in that the electrically conductive connection between the conductor (1) and the valve metal element (2) is established via at least two composite elements (4) arranged with mutual spacing, each composite element (4) comprising a portion (5) of valve metal and a portion (6) of copper, aluminium or an alloy based on one of these metals and that the valve metal portion (5) with the valve metal element (2) and the portion (6) of copper, aluminium or the alloy, annularly surround the conductor (1) and are connected to the conductor in an electrically conductive and mechanically secure manner.

2. An electrode according to claim 1, characterized in that the valve metal portion (5) of the composite element (4) is connected to the valve metal element (2) by means of a fusion joint (7).

3. An electrode according to claim 1 or 2, characterized in that the portion (6) of the composite element (4) consisting of copper, aluminium or the alloy has at least one recess (8) to receive the conductor (1).

4. An electrode according to claim 3, characterized in that the portion (5) of the composite element (4) consisting of valve metal is placed on the portion (6) consisting of copper, aluminium or the alloy.

5. An electrode according to claim 4, characterized in that the portion (6) of the composite element (4) consisting of copper, aluminium or the alloy is enclosed jacket-fashion by the portion (5) of valve metal.

6. An electrode according to one or more of the preceding claims, characterized in that the valve metal consists of titanium, tantalum, niobium or an alloy based on one of these metals.

## Revendications

1. Electrode tubulaire pour procédé électrolytique, en particulier anode pour procédé galvanique ou pour protection à l'égard de la corrosion cathodique, comportant un conducteur de courant, en matériau électriquement bon conducteur, qui est entouré par un élément tubulaire en métal bloquant qui est relié, par liaison électriquement conductrice, avec le con- ducteurde courant et dont la surface, côté opposé au conducteur de courant, est munie d'une couche de matériau électrocatalytique, caractérisée en ce que la liaison électriquement conductrice entre le conducteur de courant (1) et l'élément en métal bloquant (2) se fait au moyen d'au moins deux éléments de liaison (4) disposés à une certaine distance l'un de l'autre, étant précisé que chaque élément de liaison (4) présente une zone (5) en métal bloquant et une zone (6) en cuivre, en aluminium ou en alliage à base de l'un de ces métaux; et en ce que la zone en métal bloquant (5) est reliée avec l'élément en métal bloquant (2) tandis que la zone (6) en cuivre, en aluminium ou en alliage, entoure annulairement le conducteur de courant (1 ) et est solidement reliée, en liaison électrique et mécaniquement avec le conducteur de courant (1).

2. Electrode selon la revendication 1, caractérisée en ce que la zone en métal bloquant (5) de l'élément de liaison (4) est reliée à l'élément en métal bloquant (2) par une liaison par fusion (7).

3. Electrode selon la revendication 1 ou 2, caractérisée en ce que la zone (6) de l'élément de liaison (4) constituée de cuivre, d'aluminium ou de l'alliage contient au moins un évidement (8) pour recevoir le çon- ducteur de courant (1 ).

4. Electrode selon la revendication 3, caractérisée en ce que la zone (5) de l'élément de liaison (4) constituée du métal bloquant est rapportée sur la zone (6) en cuivre, en aluminium ou en l'alliage.

5. Electrode selon la revendication 4, caractérisée en ce que la zone (6) de l'élément de liaison (4) constituée de cuivre, d'aluminium ou de l'alliage est entourée, à la façon d'une enveloppe, par la zone (5) en métal bloquant.

6. Electrode selon une ou plusieurs des revendications précédentes, caractérisée en ce que le métal bloquant est constitué de titane, de tantale, de niobium ou d'un alliage à base de l'un de ces métaux.
